# EUROPÄISCHE PATENTSCHRIFT

(11) **EP 3 934 022 B1**
(45) Veröffentlichungstag und Bekanntmachung des Hinweises auf die Patenterteilung: **13.09.2023**
(21) Anmeldenummer: 21180674.0
(22) Anmeldetag: 21.06.2021
(51) Int. Cl.: H01Q 1/12, H01Q 1/42, H01Q 1/32

(54) **DACHANTENNE**
ROOF ANTENNA
ANTENNE DE TOIT

(30) Priorität: 02.07.2020 DE 102020117525
(43) Veröffentlichungstag der Anmeldung: 05.01.2022
(73) Patentinhaber: Fuba Automotive Electronics GmbH, 31162 Bad Salzdetfurth (DE)
(72) Erfinder: Sczesny, Jürgen, 31180 Giesen (DE); ENGEL, Matthias, 38723 Seesen (DE)
(74) Vertreter: Manitz Finsterwald Patent- und Rechtsanwaltspartnerschaft mbB

(56) Entgegenhaltungen:
- DE-A1-102016 123 369
- US-A1- 2017 104 264
- US-A1- 2018 034 142
- US-A1- 2019 280 386
- Anonymous: "Sukudon Auto Demontage Werkzeuge 13-TLG Auto Zierleistenkeile Set für Tür Panel Armaturenbrett Öffner Automotive Reparatur Entfernung Werkzeug Audio Radio CD Lautsprecher : Amazon.de: Auto & Motorrad", , 2. Juli 2019 (2019-07-02), Seiten 1-8, XP055858407, Gefunden im Internet: URL:https://www.amazon.de/dp/B07TV3MFK3?pd _rd_i=B07TV3MFK3&pd_rd_w=oKEM3&pf_rd_p=cad 70635-2099-4a30-8d75-2171788d9e4b&pd_rd_wg =k4jmQ&pf_rd_r=TFRPTZZZY8WQV0ABPXZ2&pd_rd_ r=60e5523a-7719-43f1-bcda-7f364c23ba6b [gefunden am 2021-11-05]

## Beschreibung

Die vorliegende Erfindung betrifft eine Dachantenne für ein Fahrzeug. Derartige Dachantennen sind beispielsweise im Bereich der Kraftfahrzeugtechnik in großem Umfang bekannt und werden üblicherweise an einer Öffnung im Fahrzeugdach befestigt. Einzelne Antennenelemente, elektronische Bauteile oder GPS-Empfänger sind unter einer Abdeckhaube geschützt untergebracht.

Aus der DE 10 2016 123 369 A1 ist eine Antennenanordnung bekannt, die einen Träger, an dem zumindest ein Antennenelement angeordnet ist, sowie eine Leiterplatte und eine Bodenplatte aufweist. An einem unteren Randbereich des als Haube ausgebildeten Trägers sind Rastverbindungen vorgesehen. Die Rastverbindungen bewirken durch eine Rastnase an der Bodenplatte und eine entsprechende Ausnehmung, dass der Träger rastend an der Bodenplatte festgelegt wird. Die US 2017/104264 A1 offenbart eine Antenneneinheit, die an einem beweglichen Körper, wie beispielsweise einem Automobil, zu montieren ist. Die Antenneneinheit umfasst eine Basisplatte, eine innere Abdeckung und eine äußere Abdeckung. Die innere Abdeckung und die äußere Abdeckung sind durch eine Verriegelungsklaue und ein Befestigungsstück befestigt. Aus der US 2018/034142 A1 ist eine Antennenvorrichtung bekannt, bei der eine Hülle der Antennenvorrichtung mit einer Antenneneinheit durch eine Rastiervorrichtung miteinander verbunden sind. Die US 2019/280386 A1 beschreibt ebenfalls eine Antennenvorrichtung.

Es ist die Aufgabe der vorliegenden Erfindung, eine Dachantenne für Fahrzeug zu schaffen, die besonders kostengünstig herstellbar, auf einfache Weise montierbar und zerstörungsfrei und leicht demontierbar ist.

Die Lösung dieser Aufgabe erfolgt durch die Merkmale des Anspruchs 1 und insbesondere durch eine Dachantenne mit einer Abdeckhaube, die mit einer Basisplatte über eine Rasteinrichtung verbunden ist, die mehrere Rasthaken umfasst, welche federnde Rastlaschen hintergreifen. Weiterhin sind in der Basisplatte im Bereich der Rasteinrichtung Aussparungen vorgesehen, die einen Eingriff eines Werkzeugs zum Lösen des Hintergriffs ermöglichen. Die Basisplatte ist aus Metall hergestellt und die Rasthaken sind einstückig an die Basisplatte angeformt. Ferner ist die Abdeckhaube aus Kunststoff hergestellt und die Rastlaschen sind einstückig im Inneren der Abdeckhaube angeformt. Die Rastlaschen bilden an ihrem vorderen Ende eine Schneide aus An der Basisplatte können Antennenelemente befestigt werden.

Die erfindungsgemäße Dachantenne lässt sich sehr kostengünstig herstellen und auf einfache Weise montieren, indem die Abdeckhaube mit der Basisplatte über die Rasteinrichtung verrastet wird. Wenn eine Reparatur oder ein Austausch der Dachantenne erforderlich ist, können Basisplatte und Abdeckhaube auf einfache Weise wieder voneinander gelöst werden, indem ein Werkzeug in die Aussparungen eingeführt wird, um den Hintergriff zwischen Rasthaken und Rastlaschen zu lösen.

Vorteilhafte Ausführungsformen der Erfindung sind in der Beschreibung, der Zeichnung sowie den Unteransprüchen beschrieben.

Erfindungsgemäß ist die Basisplatte aus Metall hergestellt, wobei die Rasthaken einstückig an der Basisplatte angeformt sind. Hierdurch ergibt sich einerseits eine sehr stabile Konstruktion, die andererseits gleichzeitig in Richtung des Fahrzeuginneren eine Abschirmung bildet.

Erfindungsgemäß ist die Abdeckhaube aus Kunststoff hergestellt, wobei die Rastlaschen einstückig im Inneren der Abdeckhaube angeformt sind. Hierdurch ergibt sich für die Gesamtheit der Abdeckhaube ein ansprechendes Äußeres und die Basisplatte kann im Inneren der Abdeckhaube angeordnet werden bzw. von dieser an ihrem Außenumfang umgeben werden. Gleichzeitig ist die Rasteinrichtung hierdurch im Inneren der Abdeckhaube geschützt untergebracht.

Erfindungsgemäß sind die Rastlaschen so geformt, dass diese an ihrem vorderen Ende eine Schneide ausbilden. Durch eine solche zugespitzte Ausgestaltung des vorderen Endes der Rastlaschen lässt sich ein Werkzeug besonders leicht hinter die Rastlasche einführen, um den Hintergriff mit dem Rasthaken zu lösen.

Nach einer weiteren vorteilhaften Ausführungsform können im Inneren der Abdeckhaube neben den Rastlaschen Stützrippen vorgesehen sein, die somit gerade im Bereich der Rasteinrichtung eine stabile Abstützung der Basisplatte bewirken, wodurch eine besonders feste Rastverbindung erzielt wird.

Nach einer weiteren vorteilhaften Ausführungsform können die Rastlaschen gleichmäßig über den Umfang der Abdeckhaube verteilt angeordnet sein, so dass diese über ihren gesamten Umfang fest mit der Basisplatte bzw. dem Fahrzeugdach verbunden ist.

Nach einer weiteren vorteilhaften Ausführungsform kann zwischen der Basisplatte und der Abdeckhaube eine umlaufende Dichtung vorgesehen sein, die gegen das Fahrzeugdach dichtend anpressbar ist, um ein Eindringen von Feuchtigkeit in das Fahrzeuginnere und in das Innere der Dachantenne zu verhindern. Hierbei können insbesondere in der Dichtung allseitig geschlossene Öffnungen vorgesehen sein, die insbesondere breiter als ein Rasthaken sind. Auf diese Weise lässt sich ein Werkzeug sowohl durch die Aussparungen in der Basisplatte wie auch durch die Öffnungen in der Dichtung hindurchführen, um den Hintergriff zwischen Rastlasche und Rasthaken zu lösen.

Nach einem weiteren Aspekt der vorliegenden Erfindung ist zum Lösen des Hintergriffs ein Werkzeug vorgesehen, das an die Rastlaschen angepasst ist. Hierzu weisen die Rastlaschen zwei Schenkel und einen diese verbindenden Quersteg auf und das Werkzeug besitzt zwei im Abstand der Schenkel beabstandete Klingen, um die Schenkel der Rastlasche bei Bedarf aus der Rastverbindung zu lösen. Das Werkzeug kann zudem zwischen den beiden Klingen einen Anschlag aufweisen, der bei Einführen des Werkzeugs an dem Quersteg anschlägt.

Nach einem weiteren Aspekt der vorliegenden Erfindung betrifft diese ein Verfahren zur Montage einer Dachantenne der vorstehend beschriebenen Art, wobei die Abdeckhaube von oben auf die Öffnung eines Fahrzeugdaches aufgesetzt und die Basisplatte von unten auf die Öffnung aufgesetzt wird und Basisplatte und Abdeckhaube mit der Rasteinrichtung so miteinander verbunden werden, dass das Fahrzeugdach zwischen Abdeckhaube und Basisplatte geklemmt ist.

Die erfindungsgemäße Dachantenne kann ohne Werkzeug montiert werden, wobei durch die Dichtung gleichzeitig ein Toleranzausgleich zwischen der Abdeckhaube und der Bodenplatte erzielt ist. Hierdurch wird eine Spiel- und Klapperfreiheit erzielt. Bei in der Basisplatte vorgesehenen Aussparungen kann weiterhin eine Kontrolle der Rasthaken erfolgen, um sicherzustellen, dass diese ordnungsgemäß verrastet sind. Schließlich lassen sich Abdeckhaube und Basisplatte leicht austauschen und wiederverwenden, da ein zerstörungsfreies Lösen der Rasteinrichtung mittels eines Werkzeugs möglich ist.

Nachfolgend wird die vorliegende Erfindung rein beispielhaft anhand einer vorteilhaften Ausführungsform und unter Bezugnahme auf die beigefügten Zeichnungen beschrieben. Es zeigen:
- Fig. 1: eine Explosionsdarstellung einer Dachantenne;
- Fig. 2: eine perspektivische Ansicht von unten auf die Abdeckhaube von Fig. 1;
- Fig. 3: eine Ansicht von unten auf eine zusammengebaute Dachantenne gemäß Fig. 1; und
- Fig. 4: eine perspektivische Ansicht eines Werkzeugs.

Fig. 1 zeigt eine Explosionsdarstellung einer Dachantenne für ein Fahrzeug mit einer Abdeckhaube 10, die mit einer Basisplatte 12 über eine Rasteinrichtung verbindbar ist und zwar derart, dass die Abdeckhaube 10 von oben und die Basisplatte 12 von unten auf eine Öffnung eines Fahrzeugdachs aufgesetzt und mit der Rasteinrichtung so miteinander verbunden werden, dass das Fahrzeugdach zwischen Abdeckhaube 10 und Basisplatte 12 geklemmt ist. Hierbei ist zur Abdichtung und zum Toleranzausgleich eine umlaufende flexible Dichtung 14 vorgesehen, die vor der Montage auf die Basisplatte 12 aufgesetzt wird und die nach der Montage gegen die Unterseite des Fahrzeugdaches gepresst wird.

Die Basisplatte 12 ist aus Metall hergestellt und dient zur Befestigung diverser elektronischer Bauteile und Antennen, die in den Figuren nicht dargestellt sind. Demgegenüber ist die Abdeckhaube 10 aus Kunststoff hergestellt und an ihrer Unterseite so konturiert, dass die Außenkontur der Abdeckhaube 10 dort im Wesentlichen der Außenkontur der Basisplatte 12 entspricht (vgl. Fig. 3).

Die Rasteinrichtung zur Verbindung von Abdeckhaube 10 und Basisplatte 12 umfasst einerseits Rasthaken 16, die einstückig an der Basisplatte angeformt sind. Andererseits sind im Inneren der Abdeckhaube entlang deren Umfang federnde Rastlaschen 18 in im Wesentlichen gleichen Abständen angeformt, die im zusammengebauten Zustand von den Rasthaken 16 hintergriffen werden.

Jede Rastlasche 18 weist zwei Schenkel 20 und 22 auf, die an ihren äußeren Enden über einen Quersteg 24 miteinander verbunden sind. Hierbei ist der Quersteg 24 spitz zulaufend ausgebildet, so dass jede Rastlasche 18 an ihrem vorderen Ende eine Schneide ausbildet, um das Einführen eines Werkzeugs zur Lösung des Hintergriffs zu erleichtern. Wie Fig. 10 weiter verdeutlicht, sind im Inneren der Abdeckhaube 10 insbesondere neben den Rastlaschen 18 mehrere Stützrippen 26 vorgesehen, die einerseits die Außenwand der Abdeckhaube 10 versteifen, die andererseits jedoch auch dazu dienen, gerade im Bereich der Rastverbindungen eine Auflage für die Basisplatte 12 zu bilden, um eine stabile Verbindung von Abdeckhaube 10 und Basisplatte 12 zu erreichen.

Wie Fig. 1 und Fig. 3 zeigen, sind an der Basisplatte 12 im Bereich der Rasthaken 16 Aussparungen 30 und 32 vorgesehen, die einen Eingriff eines Werkzeugs zum Lösen des Hintergriffs zwischen Rasthaken 16 und Rastlasche 18 ermöglichen. Hierbei sind die Aussparungen 30 im Bereich der Rasthaken 16 am Außenumfang der Basisplatte 12 vorgesehen und öffnen sich zum Außenrand, während die Aussparungen 32 am vorderen und hinteren Ende der Basisplatte 12 allseitig geschlossen sind. Alle Aussparungen 30 und 32 besitzen eine Breite, die etwa dem Abstand der beiden Schenkel 20 und 22 bzw. der Breite des Querstegs 24 entspricht, so dass durch die Aussparungen ein Werkzeug eingeführt werden kann, welches die Schenkel 20 und 22 federnd zurückbiegt, um den Hintergriff zwischen Rasthaken 16 und Rastlasche 18 zu lösen.

Damit ein Werkzeug auch störungsfrei durch die Dichtung 14 hindurchgeführt werden kann, sind in der Dichtung im Bereich der Rasthaken allseitig geschlossene Öffnungen 34 vorgesehen, durch die sich einerseits jeweils ein Rasthaken 16 und andererseits ein Werkzeug erstrecken kann.

Zur Montage der vorstehend beschriebenen Dachantenne an einem Fahrzeugdach wird zunächst die Dichtung 14 auf die Basisplatte 12 aufgesetzt, wobei sich die Rasthaken 16 durch die Öffnungen 34 erstrecken. Anschließend wird die Abdeckhaube 10 von oben auf eine Öffnung des Fahrzeugdaches aufgesetzt, so dass die Einheit aus Basisplatte 12 und Dichtung 14 von unten in die Abdeckhaube 10 eingesetzt werden kann und dabei die Rasthaken 16 die federnden Rastlaschen 18 hintergreifen (vgl. Fig. 3). Soll für Reparatur oder Austausch die Dachantenne wieder von dem Fahrzeug gelöst werden, kann in die Aussparungen 30, 32 der Basisplatte 12 ein Werkzeug 40 eingesetzt werden, wie es rein beispielhaft in Fig. 4 dargestellt ist. Das Werkzeug 40 ist aus einer kleinen Metallplatte gefertigt, die zwei an einem Ende eines Steges 42 und 44 vorgesehene Klingen 46 und 48 umfasst, wobei die beiden Klingen 46 und 48 bzw. die beiden Stege 42 und 44 im Abstand der Schenkel 20 und 22 der Rastlaschen 18 beabstandet sind. Hierdurch lässt sich das Werkzeug 40 von der Unterseite der Basisplatte 12 mit den Klingen 46 und 48 zwischen dem Quersteg 24 und der Basisplatte 12 so einführen, dass die Rastlasche 18 gebogen wird und sich der Hintergriff mit dem Rasthaken 16 löst. Wenn in alle oder nahezu alle Aussparungen 30 und 32 ein Werkzeug 40 entsprechend eingesetzt ist, lässt sich die Basisplatte 12 zerstörungsfrei von der Abdeckhaube 10 lösen. Es versteht sich, dass auch lediglich ein einziges Werkzeug vorgesehen sein kann, das in alle oder nahezu alle Aussparungen 30 und 32 gleichzeitig eingreift.

## Patentansprüche

1. Dachantenne für ein Fahrzeug, die eine Abdeckhaube (10) umfasst, die mit einer Basisplatte (12) der Dachantenne über eine Rasteinrichtung verbunden ist, die Rasthaken (16) umfasst, welche federnde Rastlaschen (18) hintergreifen, wobei in der Basisplatte (12) im Bereich der Rasteinrichtung Aussparungen (30, 32) vorgesehen sind, die einen Eingriff eines Werkzeugs (40) zum Lösen des Hintergriffs ermöglichen, wobei die Basisplatte (12) aus Metall hergestellt ist und die Rasthaken (16) einstückig an die Basisplatte (12) angeformt sind, wobei die Abdeckhaube (10) aus Kunststoff hergestellt ist und die Rastlaschen (18) einstückig im Inneren der Abdeckhaube (10) angeformt sind, wobei die Rastlaschen (18) an ihrem vorderen Ende eine Schneide ausbilden.

2. Dachantenne nach einem der vorstehenden Ansprüche,
wobei im Inneren der Abdeckhaube (10) neben den Rastlaschen (18) Stützrippen (26) vorgesehen sind.

3. Dachantenne nach einem der vorstehenden Ansprüche,
wobei die Rastlaschen (18) gleichmäßig über den Umfang der Abdeckhaube (10) verteilt angeordnet sind.

4. Dachantenne nach einem der vorstehenden Ansprüche,
wobei zwischen der Basisplatte (12) und der Abdeckhaube (10) eine umlaufende Dichtung (14) vorgesehen ist.

5. Dachantenne nach Anspruch 4,
wobei in der Dichtung (14) allseitig geschlossene Öffnungen (34) vorgesehen sind, die insbesondere breiter als ein Rasthaken (16) sind.

6. Kombination aus einer Dachantenne nach einem der vorstehenden Ansprüche und einem Werkzeug (40) zum Lösen des Hintergriffs, wobei die Rastlaschen (18) zwei Schenkel (20, 22) und einen diese verbindenden Quersteg (24) aufweisen, und das Werkzeug (40) zwei im Abstand der Schenkel (20, 22) beabstandete Klingen (46, 48) besitzt, wobei das Werkzeug (40) insbesondere zwischen den Klingen einen Anschlag aufweist.

7. Verfahren zur Montage einer Dachantenne nach einem der Ansprüche 1 - 5 in einer Öffnung eines Fahrzeugdaches, wobei die Abdeckhaube (10) von oben und die Basisplatte (12) von unten auf die Öffnung aufgesetzt und mit der Rasteinrichtung so miteinander verbunden werden, dass das Fahrzeugdach zwischen Abdeckhaube (10) und Basisplatte (12) geklemmt ist.

## Claims

1. A roof antenna for a vehicle, the roof antenna comprising a cover (10) which is connected to a baseplate (12) of the roof antenna via a latching unit which comprises latching hooks (16) which engage behind flexible latching lugs (18), wherein recesses (30, 32) are provided in the baseplate (12) in the region of the latching unit that enable an engagement of a tool (40) for releasing the engagement from behind, wherein the baseplate (12) is made of metal and the latching hooks (16) are formed in one piece at the baseplate (12), wherein the cover (10) is made of plastic and the latching lugs (18) are formed in one piece in the interior of the cover (10), wherein the latching lugs (18) form an edge at their front end.

2. A roof antenna in accordance with one of the preceding claims,
wherein supporting ribs (26) are provided besides the latching lugs (18) in the interior of the cover (10).

3. A roof antenna in accordance with one of the preceding claims,
wherein the latching lugs (18) are arranged distributed uniformly over the perimeter of the cover (10).

4. A roof antenna in accordance with any one of the preceding claims,
wherein a peripheral seal (14) is provided between the baseplate (12) and the cover (10).

5. A roof antenna in accordance with claim 4,
wherein openings (34) are provided in the seal (14) that are closed from all sides and that are in particular wider than a latching hook (16).

6. A combination of a roof antenna in accordance with any one of the preceding claims and a tool (40) for releasing the engagement from behind, wherein the latching lugs (18) have two limbs (20, 22) and a transverse web (24) connecting these and the tool (40) has two blades (46, 48) spaced apart from one another at the spacing of the limbs (20, 22), wherein the tool (40) in particular has an abutment between the blades.

7. A method for mounting a roof antenna in accordance with any one of the claims 1 to 5 at an opening of a vehicle roof, wherein the cover (10) is placed from above on the opening and the baseplate (12) is placed from below on the opening and they are connected to one another with the latching unit in such a way that the vehicle roof is clamped between the cover (10) and the baseplate (12).

## Revendications

1. Antenne de toit pour un véhicule, comprenant un capot (10) qui est relié à une plaque de base (12) de l'antenne de toit par l'intermédiaire d'un dispositif d'encliquetage muni de crochets d'encliquetage (16) qui engagent par l'arrière des pattes d'encliquetage élastiques (18),
dans laquelle
des évidements (30, 32) sont prévus dans la plaque de base (12) au niveau du dispositif d'encliquetage, lesquels permettent l'intervention d'un outil (40) pour défaire l'engagement par l'arrière,
la plaque de base (12) est fabriquée en métal, et les crochets d'encliquetage (16) sont formés d'un seul tenant sur la plaque de base (12), le capot (10) est fabriqué en matière plastique, et les pattes d'encliquetage (18) sont formées d'un seul tenant à l'intérieur du capot (10),
les pattes d'encliquetage (18) forment un tranchant à leur extrémité avant.

2. Antenne de toit selon la revendication précédente,
dans laquelle des nervures de soutien (26) sont prévues à l'intérieur du capot (10) à côté des languettes d'encliquetage (18).

3. Antenne de toit selon l'une des revendications précédentes,
dans laquelle les languettes d'encliquetage (18) sont réparties régulièrement sur le pourtour du capot (10).

4. Antenne de toit selon l'une des revendications précédentes,
dans laquelle un joint d'étanchéité périphérique (14) est prévu entre la plaque de base (12) et le capot (10).

5. Antenne de toit selon la revendication 4,
dans laquelle des ouvertures (34) fermées de tous côtés sont prévues dans le joint d'étanchéité (14), qui sont en particulier plus larges qu'un crochet d'encliquetage (16).

6. Combinaison d'une antenne de toit selon l'une des revendications précédentes et d'un outil (40) pour défaire l'engagement par l'arrière,
dans laquelle les pattes d'encliquetage (18) présentent deux branches (20, 22) et une barrette transversale (24) reliant celles-ci, et l'outil (40) possède deux lames (46, 48) espacées l'une de l'autre de la distance entre les branches (20, 22), l'outil (40) présentant en particulier une butée entre les lames.

7. Procédé de montage d'une antenne de toit selon l'une des revendications 1 à 5 dans une ouverture d'un toit de véhicule,
dans lequel le capot (10) est posé par le haut sur l'ouverture et la plaque de base (12) est posée par le bas sur l'ouverture, et ils sont reliés entre eux par le dispositif d'encliquetage de telle sorte que le toit du véhicule est serré entre le capot (10) et la plaque de base (12).
